# EUROPÄISCHE PATENTSCHRIFT

(11) **EP 1 138 522 B1**
(45) Veröffentlichungstag und Bekanntmachung des Hinweises auf die Patenterteilung: **25.07.2007**
(21) Anmeldenummer: 00810278.2
(22) Anmeldetag: 31.03.2000
(51) Int. Cl.: B42C 11/00

(54) **Verfahren zum klebeweisen Anbringen eines Umschlagsbogens am Rücken eines aus gebundenen Druckbogen gebildeten Buchblocks**
Method for gluing a cover on to the back of a book block formed out of bound printed sheets
Méthode pour adhérer une couverture sur le dos d'un bloc de livre consisté des feuilles imprimées et reliées

(43) Veröffentlichungstag der Anmeldung: 04.10.2001
(73) Patentinhaber: GRAPHA-HOLDING AG, 6052 Hergiswil (CH)
(72) Erfinder: Raphael, Wicki, 8355 Aadorf (CH); Geiser, Peter, 9548 Matzingen (CH)

(56) Entgegenhaltungen:
- DE-A- 2 451 947
- DE-A- 3 707 675
- JP-A- 8 295 085
- US-A- 5 340 155

## Beschreibung

Die Erfindung betrifft ein Verfahren zum klebeweisen Anbringen eines Umschlagbogens am Rücken eines aus gebundenen Druckbogen gebildeten Buchblocks bei der Herstellung von Büchern, Broschuren oder Magazinen, bei dem der Umschlagbogen jeweils mit der dem Buchblockrücken zugewandten Innenseite zur Verbindung zugeführt und anschliessend an den Buchblockrücken sowie die seitlichen Flanken des Buchblockrückens angepresst wird.

Dieser Vorgang ist u.a. in "Technologie der Klebebindung" von Alfred Furler, Ausg. 1971 unter Abschnitt 8.6 "Einhängen in Umschläge" nachzulesen.

Dabei kommt es vor, dass die Umschläge an der Oberfläche mit einem leimunverträglichen Ueberzug beschichtet sind, sodass eine unzureichende Verbindung des Umschlages mit dem Buchblock entsteht. Oft ist auch die Oberfläche zu glatt, sodass eine ungenügende Befestigung des Umschlages am Buchblockrücken entsteht. Auch ein allfälliger zwischen Klebstoff und Oberfläche des Umschlagbogens entstehender chemischer Prozess beeinträchtigt eine Vereinigung von Buchblock und Umschlag. Dicke Umschläge wirken sich im Buchrückenbereich negativ auf das Aufschlagverhalten eines Buchblocks aus, weil sie die unbeliebte Klammerwirkung am Rücken erhöhen.

Die DE - A - 24 51 947 betrifft ein Verfahren zur Herstellung einer Broschur mit verstärktem Umschlag, wobei der Buchblock zwischen dem obersten resp. dem untersten Blatt ein mit dem zugeordneten Umschlagdeckel klebeweise verbundenes Kartonblatt aufweist und mit dem Umschlagrücken verklebt ist.

Die US - A - 5 340 155 vermittelt ein Heissleim-Bindesystem für Bücher, bei denen zwischen Buchblockrücken und umschlagrücken ein Hohlraum besteht; aufgrund der Bindeart als Freirückenbroschur bezeichnet.

Die JP - A - 8 295 085 offenbart ein Bindeverfahren für Broschuren, bei dem ein Buchblock im Flankenbereich des Blockrückens mehrfach durchbohrt und durch einen beleimten streifen die Bohrungen überdeckend eingefasst wird.

Durch die DE - A- 37 07 675 ist ein Verfahren zur Herstellung eines Heftes bekannt geworden, dessen Umschlag zwei Deckel und einen diese verbindenden Rücken aufweist, wobei auf der Innenseite des Rückens zwischen zwei letzteren begrenzenden Faltlinien ein Streifen aus einem Bindemittel, beispielsweise thermoplastischer Heissschmelzkleber aufgebracht ist, der aktivierbar ist, um zwischen ihm und einer Kante eines Bündels von Blättern, der zwischen den Deckeln eingesetzt ist, eine Klebeverbindung herzustellen.

Aufgabe der vorliegenden Erfindung ist es, ein Verfahren nach der eingangs erwähnten Art zu schaffen, mit dem ein biegeweicherer, dem Oeffnungs- und Beanspruchungsgrad eines gebundenen Buches schonend entgegenkommender Buchrücken hergestellt und eine optimale Verträglichkeit zwischen Leim und Umschlagbogen erzielt werden kann.

Erfindungsgemäss wird diese Aufgabe durch ein Verfahren gemäß Anspruch 1 gelöst.

Die dadurch erzielbare, von Spannungen erleichterte Rückenpartie, wirkt sich beim Aufschlagen und Schliessen eines Buches positiv auf die Nachgiebigkeit und Beständigkeit eines Buchrückens aus.

Dabei können die Umschlagbogen off-line vorbereitet oder nach Verlassen eines Umschlaganlegers resp. auf dem Förderweg zum Buchblockrücken entsprechend bearbeitet werden.

Vorteilhaft wird der Umschlagbogen wenigstens über die Breite des Buchblockrückens schichtweise abgetragen, sodass eine regelmässige Oberfläche verbleibt.

Vorzugsweise erfolgt der Abtrag des Umschlagmaterials mechanisch oder chemisch, d.h. auf bewährte Weise.

Zur Optimierung der Klebeverbindung zwischen Buchblock und Umschlag kann die freigelegte Oberfläche nachbearbeitet oder nachbehandelt werden.

Das Ausheben der Ausnehmung an dem Umschlagbogen kann vor oder nach dem Herstellen der Zierrillen erfolgen.

Der erfindungsgemässe Vorgang kann in einem Klebebinder durchgeführt werden.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: ein ausgestreckter Umschlagbogen und ein in der Einhängeposition bereitgestellter Buchblock und
- Fig. 2: den mit dem Buchblockrücken verbundenen Umschlagbogen.

Fig. 1 zeigt einen mit vier Hohlrillen versehenen Umschlag 1, wobei die beiden äusseren Hohlrillen die sog. Zierrille 2, 3 bilden, die sich als Scharnier der Buchdecken erweisen. Die inneren Rillen 4, 5 dienen der Einfassung der Buchrückenkanten 6, 7 eines Buchblocks 8, wie dies Fig. 2 zeigt. In Fig. 1 ist ein gebundener Buchblock 8 gleichmässig auf die Rillen 2 bis 5 verteilt im Abstand zum Buchumschlag 1 dargestellt. Dieser Buchumschlag 1 ist auf der dem Buchblockrücken 9 zugewandten Seite mit einer bis nahezu an die Zierrillen 2, 3 reichenden Ausnehmung 10 versehen, die den Buchblockrücken 9 zum Zweck einer Seitenbeleimung an den Flanken zum Buchblockrücken 9 seitlich überragt. Die gegenüber der den Boden 11 der Ausnehmung 10 darstellenden Linie gezeichneten Begrenzungslinien des Umschlages 1 sollen darauf hinweisen, dass letzterer auf beiden Seiten mit einem Anstrich versehen ist. Die Ausnehmung 10 erstreckt sich gleichmässig wenigstens annähernd über die Umschlagshöhe. Die Ausnehmung 10 kann spanabhebend oder durch Auftragen eines aggressiven Mittels erzeugt werden. Eine Nachbearbeitung oder Nachbehandlung des Bodens 11 der Ausnehmung 10 könnte die spätere Verbindung mit dem Leim begünstigen.
Fig. 2 zeigt ein nach den Angaben von Fig. 1 fertiggestelltes Buch.
Der beispielsweise von einem Umschlaganleger an den Buchblockrücken 9 unterschlächtig herangeführte Umschlag, weist eine off-line oder auf dem Weg zur Umschlagstation eines Klebebinders ausgehobene Ausnehmung 10 auf, die mit einem Leimauftrag 13 versehen wird. Parallel dazu kann im Klebebinder eine Seitenbeleimung an den Flanken des Buchblockrückens 9 vorgenommen werden. Danach wird der Buchumschlag 1 von unten an den Buchblockrücken 9 herangeführt und sowohl von unten an den Buchblockrücken 9 wie auch an die Flanken 12 des Buchblockrückens 9 angepresst (nachzulesen in "Technologie der Klebebindung" von Alfred Furler, Ausgabe 1971). Der Leimauftrag 13 verbindet Buchblock 8 und Umschlag 1 über den Bereich zwischen den Zierrillen 2, 3.

Der auf Buchblockrücken 9 und/oder die Flanke 12 sowie in der Ausnehmung 10 vorkommende Leim ist in Fig. 2 durch die Schraffur erkennbar und füllt den durch Buchblockrücken, Zierrillen 2, 3 und Umschlag 1 bzw. die Ausnehmung 10 begrenzten Raum.

## Patentansprüche

1. Verfahren zum klebeweisen Anbringen eines Umschlagbogens (1) am Rücken eines aus gebundenen Druckbogen gebildeten Buchblocks (8) bei der Herstellung von Büchern, Broschuren oder Magazinen, bei dem der Umschlagbogen (1) jeweils mit der dem Buchblockrücken (9) zugewandten Innenseite zur Verbindung zugeführt und anschliessend an den Buchblockrücken (9) sowie die seitlichen Flanken (12) des Buchblockrückens (9) angepresst wird, wobei der Umschlagbogen (1) vor dem Zusammenführen mit dem Buchblockrücken (9) an der Innenseite wenigstens über dessen Breite hinsichtlich der übrigen Umschlagdicke verringert wird.

2. Verfahren nach Anspruch 1, **dadurch gekennzeichnet, dass** die Umschlagbogen (1) off-line oder nach Verlassen eines Umschlaganlegers bearbeitet bzw. mit einer Ausnehmung (10) versehen werden.

3. Verfahren nach Anspruch 1 und 2, **dadurch gekennzeichnet, dass** der Umschlagbogen (1) zur Bildung der Ausnehmung (10) wenigstens über die Breite des Buchblockrückens (10) schichtweise abgetragen wird.

4. Verfahren nach Anspruch 3, **dadurch gekennzeichnet, dass** der Abtrag mechanisch beispielsweise spanabhebend, oder durch ein chemisches Mittel erfolgt.

5. Verfahren nach Anspruch 4, **dadurch gekennzeichnet, dass** die freigelegte Oberfläche nachbearbeitet oder nachbehandelt wird.

6. Verfahren nach einem der Ansprüche 1 bis 5, bei einem mit Zierrillen (2, 3) versehenen Buchumschlag (1), **dadurch gekennzeichnet, dass** das Ausheben der Ausnehmung (10) an dem Umschlag (1) zwischen den Zierrillen (2, 3) erfolgt.

7. Verfahren nach Anspruch 6, **dadurch gekennzeichnet, dass** das Ausheben der Ausnehmung an dem Umschlagbogen (1) vor oder nach dem Herstellen der Zierrillen (3) erfolgt.

## Claims

1. Method for gluing a cover (1) on to the back of a book block (8) formed out of bound printed sheets when producing books, brochures or magazines, in which the cover (1) is supplied with the inside facing the back of the book block (9) for bonding and then pressed on to the back of the book block (9) and the sides (12) of the back of the book block (9), in which the cover (1) is reduced before being put together with the back of the book block (9) on the inside at least over its width in relation to the rest of the thickness of the cover.

2. Method according to claim 1, **characterised in that** the cover (1) is processed off-line or after leaving a cover feeder or provided with a recess (10).

3. Method according to claim 1 and 2, **characterised in that** the cover (1) is cut down in layers to form the recess (10) at least over the width of the back of the book block (10).

4. Method according to claim 3, **characterised in that** it is cut down mechanically removing shavings for example or by chemical means.

5. Method according to claim 4, **characterised in that** the surface released is processed or treated afterwards.

6. Method according to one of claims 1 to 5 with a book cover (1) provided with decorative grooves (2, 3), **characterised in that** the recess (10) is made on the cover (1) between the decorative grooves (2, 3).

7. Method according to claim 6, **characterised in that** the recess is made on the cover (1) before or after producing the decorative grooves (3).

## Revendications

1. Procédé pour faire adhérer une couverture (1) sur le dos d'un bloc de livre (8) constitué de feuilles imprimées et reliées lors de la fabrication de livres, de brochures ou de magazines, dans lequel la couverture (1) est respectivement amenée pour l'assemblage avec le côté intérieur tourné vers le dos du bloc de livre (9), et est ensuite pressée au niveau du dos du bloc de livre (9), ainsi qu'au niveau des côtés latéraux (12) du dos du bloc de livre (9), la couverture (1), avant l'assemblage avec le dos du bloc de livre (9), étant diminuée au niveau du côté intérieur au moins sur sa largeur par rapport à l'épaisseur de couverture restante.

2. Procédé selon la revendication 1, **caractérisé en ce que** les couvertures (1) sont travaillées par coupe de façon autonome ou après abandon d'un margeur de couverture ou sont munies d'un évidement (10).

3. Procédé selon les revendications 1 et 2, **caractérisé en ce que**, pour la formation de l'évidement (10), la couverture (1) est amincie par couche au moins sur la largeur du dos du bloc de livre (9).

4. Procédé selon la revendication 3, **caractérisé en ce que** l'amincissement est par exemple réalisée mécaniquement à l'aide d'un travail par enlèvement de matière ou d'un moyen chimique.

5. Procédé selon la revendication 4, **caractérisé en ce que** la surface dégagée est à nouveau traitée ou usinée.

6. Procédé selon l'une quelconque des revendications 1 à 5, dans le cas d'une couverture de livre (1) pourvue de rainures décoratives (2, 3), **caractérisé en ce que** le creusement de l'évidement (10) se produit au niveau de la couverture (1) entre les rainures décoratives (2, 3).

7. Procédé selon la revendication 6, **caractérisé en ce que** le creusement de l'évidement au niveau de la couverture (1) se produit avant ou après la réalisation des rainures décoratives (3).
